# FASCICULE DE BREVET EUROPEEN

(11) **EP 1 840 677 B1**
(45) Date de publication et mention de la délivrance du brevet: **26.10.2011**
(21) Numéro de dépôt: 06006364.1
(22) Date de dépôt: 28.03.2006
(51) Int. Cl.: G04B 27/00

(54) **Remise à zéro de l'aiguille des secondes dans une pièce d'horlogerie**
Rückstellen des Sekundenzeigers in einer Uhr
Return-to-zero of the seconds hand in a timepiece

(43) Date de publication de la demande: 03.10.2007
(73) Titulaire: Chopard Manufacture SA, 2114 Fleurier (CH)
(72) Inventeur: Scheufele, Karl-Friedrich, 1197 Promenthoux (CH)
(74) Mandataire: Micheli & Cie SA

(56) Documents cités:
- EP-B1- 0 931 282
- DE-A1- 3 024 165
- FR-A1- 2 771 192

## Description

La présente invention concerne un dispositif de mise à l'heure pour une pièce d'horlogerie, comportant un mécanisme de remise à zéro de l'aiguille des secondes.

On connaît par les documents EP 0 927 383 et EP 0 931 282 une pièce d'horlogerie dans raquette le déplacement axial d'une tige de commande manuelle d'une position neutre à une position de réglage de l'heure arrête le mouvement d'horlogerie et remet automatiquement à zéro l'aiguille des secondes.

On connaît aussi par le document FR 2 771 192 une montre comprenant un mécanisme de correction rapide de l'heure commandé par un poussoir, ce mécanisme étant agencé pour que, lorsque la tige de remontoir est en position tirée, un actionnement du poussoir ramène la tige de remontoir dans une position de repos pour empêcher une modification intempestive du réglage.

La présente invention vise à proposer un dispositif de mise à l'heure capable de remettre à zéro l'aiguille des secondes d'une pièce d'horlogerie lorsqu'un organe de commande manuel est dans une position de réglage de l'heure, mais dans lequel la remise à zéro de l'aiguille des secondes s'effectue seulement si et au moment où l'utilisateur le souhaite.

A cette fin il est prévu un dispositif de mise à l'heure selon la revendication 1 annexée, des modes de réalisation particuliers de ce dispositif étant définis dans les revendications dépendantes. La présente invention propose également une pièce d'horlogerie, par exemple une montre-bracelet, comprenant un tel dispositif de mise à l'heure.

D'autres caractéristiques et avantages de la présente invention apparaîtrons à la lecture de la description détaillée suivante faite en référence aux dessins annexés dans lesquels :
- la figure 1 est une vue de dessus du dispositif de mise à l'heure selon l'invention dans une configuration où une tige de remontoir du dispositif est en position neutre :
- la figure 2 est une vue de dessus du dispositif de mise à l'heure selon l'invention dans une configuration où la tige de remontoir est dans une position tirée intermédiaire ;
- la figure 3 est une vue de dessus du dispositif de mise à l'heure selon l'invention dans une configuration où la tige de remontoir est dans une position tirée extrême ;

Aux figures 1 à 3 est représenté un dispositif selon l'invention de mise à l'heure d'une pièce d'horlogerie telle qu'une montre-bracelet. La pièce d'horlogerie comprend des aiguilles centrales (non représentées) indicatrices des heures et des minutes et une petite aiguille indicatrice des secondes 1, excentrée par rapport aux aiguilles des heures et des minutes. Le dispositif de mise à l'heure selon l'invention comprend un premier organe de commande manuel 2 et un mécanisme 3 de remise à zéro de l'aiguille indicatrice des secondes 1, connecté au premier organe de commande manuel 2.

Le premier organe de commande manuel 2 se présente sous la forme conventionnelle d'une tige terminée par une couronne 5 manipulable par un utilisateur. La tige 2, dite tige de remontoir ou de réglage, peut occuper trois positions axiales distinctes, à savoir une position neutre ou de remontage (figure 1), une position tirée intermédiaire de réglage du quantième (figure 2) et une position tirée extrême de mise à l'heure (figure 3). Dans ces trois positions axiales de la tige 2 respectivement, l'utilisateur peut, par l'intermédiaire de mécanismes connus en soi et non représentés, remonter le ressort moteur de la pièce d'horlogerie, régler un affichage de quantième de la pièce d'horlogerie et régler les aiguilles indicatrices des heures et des minutes, en tournant la tige 2 autour de son axe.

Le mécanisme 3 de remise à zéro de l'aiguille des secondes 1 comprend un second organe de commande manuel, du type bouton poussoir, représenté schématiquement en 6, une bascule de commande 7 soumise à l'action d'un ressort 8, un marteau 9 soumis à l'action d'un ressort 10, une came 11 en forme de coeur montée sur l'axe de l'aiguille des secondes 1 et solidaire de cette dernière, une seconde bascule 19 et une tirette 20.

La bascule de commande 7 est coudée au niveau de son pivot 12 et présente une première extrémité maintenue par le ressort 8 en contact contre un plot mobile 13 commandé par le bouton poussoir 6 et une seconde extrémité qui porte un tenon cylindrique 14 faisant saillie en dehors du plan du dessin. La bascule de commande 7 peut être pivotée d'une position de repos (figures 1 et 2 ; figure 3 : position en trait pointillé) à une position de commande de remise à zéro (figure 3 : position en trait plein) par un actionnement du bouton poussoir 6, actionnement qui translate le plot 13 de sa position montrée en trait pointillé à la figure 3 à sa position montrée en trait plein et pousse ainsi la première extrémité de la bascule 7. Une fois la pression sur le bouton poussoir 6 relâchée, la bascule de commande 7 revient à sa position de repos sous l'action du ressort 8. En position de repos de la bascule de commande 7, le tenon 14 est engagé dans un logement 15 en forme de U et à fond semi-cylindrique de taille adaptée pratiqué dans une extrémité du marteau 9 et retient de cette manière le marteau 9 à l'encontre de l'action exercée par le ressort 10, action qui tend à faire pivoter le marteau 9 vers le coeur 11 autour d'un pivot 16. Lorsque la bascule de commande 7 est dans sa position pivotée de commande de remise à zéro, le tenon 14 est en dehors du logement 15 du marteau 9 et ne retient donc plus ce dernier.

De l'autre côté du pivot 16 par rapport au logement 15, le marteau 9 se divise en deux bras 17, 18. Le premier bras 17 comprend une face de percussion 17a destinée à coopérer avec le coeur 11. Le second bras 18 coopère avec la seconde bascule 19, d'une marnière décrite ci-dessous.

De façon connue en soi, la tirette 20 se présente sous la forme d'un levier comportant un tenon 21 logé dans une gorge de la tige de remontoir 2. Une goupille 22 solidaire de la tirette 20 est logée dans une lumière oblongue 23 pratiquée dans une extrémité de la bascule 19. La coopération entre la goupille 22 et la lumière 23 permet à la tirette 20 de faire pivoter la bascule 19 en fonction de la position axiale de la tige de remontoir 2. La bascule 19 peut ainsi occuper trois positions angulaires différentes, correspondant aux trois positions axiales de la tige de remontoir 2. Dans ses deux premières positions angulaires (figures 1 et 2) correspondant aux positions neutre et de réglage du quantième de la tige de remontoir 2, la bascule 19 coopère, par une extrémité 24 opposée à son extrémité recevant la goupille 22 et située de l'autre côté de son pivot 25, avec une face de butée légèrement concave 26 du bras 18 du marteau 9 pour retenir le marteau 9 à l'encontre de l'action exercée par le ressort 10, action qui, comme indiqué plus haut, tend à faire pivoter le marteau 9 vers le coeur 11. La face de butée 26 a un profil en arc de cercle dont le centre, lorsque le marteau 9 est retenu par la bascule 19 (figures 1 et 2), est confondu avec le pivot 25 de la bascule 19. Ainsi, le pivotement de la bascule 19 entre ses deux premières positions angulaires n'a aucun effet sur le marteau 9, qui reste empêché de pivoter vers le coeur 11. Dans la troisième position de la bascule 19 (figure 3), correspondant à la position de mise à l'heure de la tige 2, l'extrémité 24 de la bascule 19 n'est plus en contact avec le bras 18 et n'empêche plus le marteau 9 de pivoter vers le coeur 11.

Du même côté du pivot 25 que son extrémité recevant la goupille 22, la bascule 19 comprend un logement en forme de U et à fond semi-cylindrique 27 dans lequel est articulée une extrémité cylindrique 28 d'un levier d'arrêt 29. Le pivotement de la bascule 19 d'une de ses positions à une autre fait glisser l'extrémité 28 du levier 29 dans le logement 27 et entraîne le levier 29 en pivotement autour de son pivot 30. Le levier 29 peut ainsi occuper trois positions angulaires différentes, correspondant aux trois positions axiales de la tige de remontoir 2. Dans les deux positions du levier 29 qui correspondent aux positions neutre et de réglage du quantième de la tige 2 (figures 1 et 2), le levier 29 est hors de contact avec le balancier de la pièce d'horlogerie, désigné par 31. Dans la troisième position du levier 29, correspondant à la position de mise à l'heure de la tige 2, une goupille 32 solidaire de l'extrémité du levier 29 opposée à l'extrémité 28 est en contact avec la périphérie du balancier 31 et bloque la rotation de ce dernier.

Le mécanisme selon l'invention fonctionne de la manière suivante.

Lorsque la tige de remontoir 2 est dans sa position neutre (figure 1), l'extrémité 24 de la bascule 19 est en contact avec la face de butée 26 du marteau 9 en un point situé à proximité de l'extrémité distale du bras 18, ce qui retient le marteau 9 et l'empêche donc de pivoter vers le coeur 11. La goupille 32 du levier 29 est hors de contact avec le balancier 31, qui peut donc osciller normalement pour permettre la rotation des aiguilles des heures, minutes et secondes. Dans cette position de la tige 2, lorsque l'utilisateur presse le bouton poussoir 6, le tenon 14 de la bascule de commande 7 sort du logement 15 du marteau 9, mais ceci n'a aucun effet sur la position du marteau 9, retenu par la bascule 19, et donc sur la position de l'aiguille des secondes 1, qui continue à tourner normalement.

Lorsque la tige de remontoir 2 est tirée de sa position neutre à sa position intermédiaire de réglage du quantième (figure 2), l'extrémité 24 de la bascule 19 glisse sur la face de butée 26 du marteau 9 vers l'extrémité proximale du bras 18 jusqu'à un point déterminé de cette face 26. L'extrémité 24 de la bascule 19 reste ainsi en contact avec le bras 18, ce qui retient le marteau 9 et l'empêche donc encore de pivoter vers le coeur 11. Dans le même temps, la goupille 32 du levier 29 se rapproche du balancier 31 mais tout en restant hors de contact avec celui-ci. Le balancier 31 peut donc continuer à osciller normalement pour permettre la rotation des aiguilles des heures, minutes et secondes. Dans la position intermédiaire de réglage du quantième de la tige 2, lorsque l'utilisateur presse le bouton poussoir 6, le tenon 14 de la bascule de commande 7 sort du logement 15 du marteau 9, mais ceci n'a aucun effet sur la position du marteau 9, retenu par la bascule 19, et donc sur la position de l'aiguille des heures 1, qui continue à tourner normalement.

Lorsque la tige de remontoir 2 est tirée de sa position intermédiaire de réglage du quantième à sa position extrême de mise à l'heure (figure 3), la goupille 32 du levier 29 vient au contact du balancier 31 pour l'arrêter, ce qui arrête les aiguilles des heures, minutes et secondes. En même temps, l'extrémité 24 de la bascule 19 pivote vers l'extrémité proximale du bras 18 du marteau 9 et perd le contact avec le marteau 9 dès qu'elle quitte la face de butée 26. Le marteau 9 n'est alors plus retenu par la bascule 19, mais seulement par le tenon 14 de la bascule de commande 7 logé dans le logement 15. Dans la position extrême de mise à l'heure de la tige 2, lorsque l'utilisateur presse le bouton poussoir 6, le tenon 14 sort du logement 15. N'étant plus retenu par le tenon 14, le marteau 9, entraîné par le ressort 10, vient alors frapper le coeur 11, qui se met à tourner en glissant sur la face de percussion 17a du marteau 9 jusqu'à ce que la base du coeur 11 soit en contact avec la face de percussion 17a, remettant ainsi à zéro l'aiguille des secondes 1. Cette remise à zéro de l'aiguille des secondes 1 est rendue possible, de manière connue en soi, par le fait que le pignon et la roue des secondes qui engrènent avec le rouage de finissage sont montés à friction sur l'axe de l'aiguille des secondes 1, axe auquel sont fixés le coeur 11 et l'aiguille des secondes 1.

Après une remise à zéro de l'aiguille des secondes 1, le retour du marteau 9 dans sa position initiale s'effectue en repoussant la tige de remontoir 2 de sa position extrême de mise à l'heure à sa position intermédiaire de réglage du quantième. Pendant ce déplacement de la tige de remontoir 2, l'extrémité 24 de la bascule 19 remonte vers l'extrémité distale du bras 18 en glissant sur et poussant une face légèrement concave 33 du bras 18 adjacente à la face de butée 26 et située plus précisément entre l'extrémité proximale du bras 18 et la face de butée 26. La poussée qu'exerce l'extrémité 24 de la bascule 19 sur la face 33 relève le marteau 9 à l'encontre de l'action du ressort 10 jusqu'à ce que le marteau 9 retrouve sa position initiale où l'extrémité 24 de la bascule 99 est en contact avec la face de butée 26 et le tenon 14 de la bascule de commande 7 en position de repos est dans le logement 15. Lorsque le marteau 9 revient à sa position initiale, il fait pivoter la bascule de commande 7 en agissant sur le tenon 14 pour permettre au tenon 14 de se loger dans le logement 15, c'est-à-dire de retrouver sa position initiale.

On appréciera que, dans le dispositif de mise à l'heure tel que décrit ci-dessus, la remise à zéro de l'aiguille des secondes 1 lorsque la tige de remontoir 2 est dans sa position axiale de mise à l'heure ne s'effectue pas automatiquement mais sur demande de l'utilisateur, par un appui sur le bouton poussoir 6. L'utilisateur peut ainsi décider de remettre à zéro ou non l'aiguille des secondes 1. Il peut aussi décider du moment où l'aiguille des secondes 1 sera remise à zéro, par exemple après le réglage des aiguilles des heures et des minutes. De plus, la fonction de remise à zéro de l'aiguille des secondes 1 reste liée à la position axiale de la tige de remontoir 2, ce qui permet par exemple de ne rendre possible la remise à zéro de l'aiguille des secondes 1 que lorsque la tige de remontoir 2 est dans sa position de mise à l'heure.

## Revendications

1. Dispositif de mise à l'heure pour une pièce d'horlogerie, la pièce d'horlogerie comprenant un organe indicateur des secondes (1) et au moins un autre organe indicateur de l'heure, le dispositif de mise à l'heure comprenant un premier organe de commande manuel (2) pouvant occuper une position neutre et une position de réglage du ou des autres organes indicateurs de l'heure et un mécanisme (3) de remise à zéro de l'organe indicateur des secondes (1) connecté au premier organe de commande manuel (2) et comprenant un second organe de commande manuel (6), **caractérisé en ce que** le mécanisme (3) de remise à zéro de l'organe indicateur des secondes (1) est agencé de telle sorte qu'un actionnement du second organe de commande manuel (6) entraîne une remise à zéro de l'organe indicateur des secondes (1) lorsque le premier organe de commande manuel (2) est dans la position de réglage du ou des autres organes indicateurs de l'heure et soit sans effet sur l'organe indicateur des secondes (1) lorsque le premier organe de commande manuel (2) est dans la position neutre.

2. Dispositif de mise à l'heure selon la revendication 1, **caractérisé en ce que** le mécanisme (3) de remise à zéro de l'organe indicateur des secondes (1) comprend une came (11) destinée à être solidaire de l'organe indicateur des secondes (1), un marteau (9) soumis à l'action d'un premier ressort (10) qui tend à déplacer le marteau (9) vers la came (11), un premier organe de retenue (7) qui retient le marteau (9) à l'encontre de l'action du premier ressort (10) lorsqu le second organe de commande manuel (6) n'est pas actionné et qui ne retient pas le marteau (9) lorsque le second organe de commande manuel (6) est actionné, et un second organe de retenue (19) qui retient le marteau (9) à l'encontre de l'action du premier ressort (10) lorsque le premier organe de commande manuel (2) est dans la position neutre et qui ne retient pas le marteau (9) lorsque le premier organe de commande manuel (2) est dans la position de réglage du ou des autres organes indicateurs de l'heure.

3. Dispositif de mise à l'heure selon la revendication 2, **caractérisé en ce que** le premier organe de retenue (7) est une première bascule pouvant être pivotée à l'encontre de l'action d'un second ressort (8) par l'actionnement du second organe de commande manuel (6), cette première bascule (7) comprenant un tenon (14) qui est situé dans un logement (15) du marteau (9) pour retenir le marteau (9) lorsque le second organe de commande (6) manuel n'est pas actionné et en dehors du logement (15) lorsque le second organe de commande manuel (6) est actionné.

4. Dispositif de mise à l'heure selon la revendication 2 ou 3, **caractérisé en ce que** le second organe de retenue (19) est une seconde bascule dont la position angulaire dépend de la position du premier organe de commande manuel (2), et **en ce qu'**une extrémité (24) de cette seconde bascule (19) coopère avec une face de butée (26) du marteau (9) pour retenir le marteau (9) lorsque le premier organe de commande manuel (2) est dans sa position neutre et est hors de contact avec la face de butée (26) lorsque le premier organe de commande manuel (2) est dans sa position de réglage du ou des autres organes indicateurs de l'heure.

5. Dispositif de mise à l'heure selon la revendication 4, **caractérisé en ce que** la face de butée (26) a un profil sensiblement en arc de cercle dont le centre est confondu avec le pivot (25) de la seconde bascule (19) lorsque le marteau (9) est retenu par la seconde bascule (19).

6. Dispositif de mise à l'heure selon la revendication 5, **caractérisé en ce que** le premier organe de commande manuel (2) peut occuper une position intermédiaire entre la position neutre et la position de réglage du ou des autres organes indicateurs de l'heure, et **en ce que** dans cette position intermédiaire du premier organe de commande manuel (2) l'extrémité (24) de la seconde bascule (19) est en contact avec la face de butée (26) pour retenir le marteau (9).

7. Dispositif de mise à l'heure selon la revendication 6, **caractérisé en ce que** la position intermédiaire du premier organe de commande manuel (2) est une position de réglage du quantième.

8. Dispositif de mise à l'heure selon l'une quelconque des revendications 4 à 7, **caractérisé en ce que** le mécanisme de remise à zéro (3) est agencé de telle sorte que, après une remise à zéro de l'organe indicateur des secondes (1), l'extrémité (24) de la seconde bascule (19) coopère avec une seconde face (33) du marteau (9) adjacente à la face de butée (26) lors d'un déplacement du premier organe de commande manuel (2) de la position de réglage du ou des autres organes indicateurs de l'heure vers la position neutre, pour ramener le marteau (9) à sa position initiale.

9. Dispositif de mise à l'heure selon l'une quelconque des revendications 4 à 8, **caractérisé en ce qu'**il comprend en outre un premier levier (29) commandé par la seconde bascule (19) pour arrêter un balancier (31) de la pièce d'horlogerie lorsque le premier organe de commande manuel (2) est dans la position de réglage du ou des autres organes indicateurs de l'heure.

10. Dispositif de mise à l'heure selon l'une quelconque des revendications 4 à 9, **caractérisé en ce que** le premier organe de commande manuel (2) est une tige mobile axialement entre la position neutre et la position de réglage du ou des autres organes indicateurs de l'heure, et **en ce qu'**un second levier (20) est en outre prévu, comprenant un tenon (21) engagé dans une gorge de la tige (2), ce second levier (20) commandant la seconde bascule (19).

11. Dispositif de mise à l'heure selon l'une quelconque des revendications 2 à 10, **caractérisé en ce que** la came (11) est en forme de coeur.

12. Dispositif de mise à l'heure selon l'une quelconque des revendications 1 à 11, **caractérisé en ce que** le premier organe de commande manuel (2) est une tige mobile axialement entre la position neutre et la position de réglage du ou des autres organes indicateurs de l'heure et le second organe de commande manuel (6) est un bouton poussoir.

13. Dispositif de mise à l'heure selon l'une quelconque des revendications 1 à 12, **caractérisé en ce que** les autres organes indicateurs de l'heure comprennent des aiguilles indicatrices des heures et des minutes, et **en ce que** l'organe indicateur des secondes (1) est une petite aiguille, excentrée par rapport aux aiguilles indicatrices des heures et des minutes.

14. Pièce d'horlogerie comprenant un dispositif de mise à l'heure selon l'une quelconque des revendications 1 à 13.

## Claims

1. Setting device for a timepiece, the timepiece comprising a second-indicating element (1) and at least one other time-indicating element, the setting device comprising a first manual control element (2) that can occupy a neutral position and a position for setting the other time indicating element or elements and a mechanism (3) for resetting the second-indicating element (1) to zero, connected to the first manual control element (2) and comprising a second manual control element (6), **characterized in that** the mechanism (3) for resetting the second-indicating element (1) to zero is configured so that actuating the second manual control element (6) resets the second-indicating element (1) to zero when the first manual control element (2) is in the position for setting the other time-indicating element or elements and has no effect on the second-indicating element (1) when the first manual control element (2) is in the neutral position.

2. Setting device according to claim 1, **characterized in that** the mechanism (3) for resetting the second-indicating element (1) to zero comprises a cam (11) made to be rigidly connected with the second-indicating element (1), a hammer (9) subjected to the action of a first spring (10) which tends to move the hammer (9) toward the cam (11), a first retaining element (7) which retains the hammer (9) against the action of the first spring (10) when the second manual control element (6) is not actuated and which does not retain the hammer (9) when the second manual control element (6) is actuated, and a second retaining element (19) which retains the hammer (9) against the action of the first spring (10) when the first manual control element (2) is in the neutral position and which does not retain the hammer (9) when the first manual control element (2) is in the position for setting the other time-indicating element or elements.

3. Setting device according to claim 2, **characterized in that** the first retaining element (7) is a first rocker that can be pivoted against the action of a second spring (8) by actuating the second manual control element (6), this first rocker (7) comprising a stud (14) which is disposed in a seat (15) of the hammer (9) so as to retain the hammer (9) when the second manual control element (6) is not actuated and is out of the seat (15) when the second manual control element (6) is actuated.

4. Setting device according to claim 2 or 3, **characterized in that** the second retaining element (19) is a second rocker whose angular position depends on the position of the first manual control element (2), and **in that** one end (24) of this second rocker (19) cooperates with a stop surface (26) of the hammer (9) so as to retain the hammer (9) when the first manual control element (2) is in its neutral position and is out of contact with the stop surface (26) when the first manual control element (2) is in its position for setting the other time-indicating element or elements.

5. Setting device according to claim 4, **characterized in that** the stop surface (26) has a profile substantially forming an arc of a circle whose center coincides with the pivot (25) of the second rocker (19) when the hammer (9) is retained by the second rocker (19).

6. Setting device according to claim 5, **characterized in that** the first manual control element (2) can occupy an intermediate position between the neutral position and the position for setting the other time-indicating element or elements, and **in that** in this intermediate position of the first manual control element (2), the end (24) of the second rocker (19) is in contact with the stop surface (26) so as to retain the hammer (9).

7. Setting device according to claim 6, **characterized in that** the intermediate position of the first manual control element (2) is a date-setting position.

8. Setting device according to any of claims 4 through 7, **characterized in that** the reset mechanism (3) is configured so that after the second-indicating element (1) is reset to zero, the end (24) of the second rocker (19) cooperates with a second surface (33) of the hammer (9), adjacent to the stop surface (26), during a movement of the first manual control element (2) from the position for setting the other time-indicating element or elements to the neutral position so as to return the hammer (9) to its initial position.

9. Setting device according to any of claims 4 through 8, **characterized in that** it also comprises a first lever (29) actuated by the second rocker (19) so as to stop a balance (31) of the timepiece when the first manual control element (2) is in the position for setting the other time-indicating element or elements.

10. Setting device according to any of claims 4 through 9, **characterized in that** the first manual control element (2) is a stem that is axially movable between the neutral position and the position for setting the other time-indicating element or elements, and **in that** a second lever (20) comprising a stud (21) engaged in a groove of the stem (2) is also provided, this second lever (20) controlling the second rocker (19).

11. Setting device according to any of claims 2 through 10, **characterized in that** the cam (11) is heart-shaped.

12. Setting device according to any of claims 1 through 11, **characterized in that** the first manual control element (2) is a stem that is axially movable between the neutral position and the position for setting the other time-indicating element or elements and the second manual control element (6) is a push button.

13. Setting device according to any of claims 1 through 12, **characterized in that** the other time-indicating elements comprise hour- and minute-indicating hands, and **in that** the second-indicating element (1) is a small hand, off-centered relative to the hour and minute hands.

14. Timepiece comprising a setting device according to any of claims 1 through 13.

## Patentansprüche

1. Zeigerstellungsvorrichtung für eine Uhr, wobei die Uhr ein Sekundenanzeigeorgan (1) und mindestens ein weiteres Zeitanzeigeorgan umfasst, wobei die Zeigerstellungsvorrichtung ein erstes manuelles Betätigungsorgan (2), das eine neutrale Stellung und eine Stellung zur Einstellung des oder der weiteren Zeitanzeigeorgane einnehmen kann, und einen Mechanismus (3) zur Nullrückstellung des Sekundenanzeigeorgans (1) umfasst, der mit dem ersten manuellen Betätigungsorgan (2) verbunden ist und ein zweites manuelles Betätigungsorgan (6) umfasst, **dadurch gekennzeichnet, dass** der Mechanismus (3) zur Nullrückstellung des Sekundenanzeigeorgans (1) derart gestaltet ist, dass eine Betätigung des zweiten manuellen Betätigungsorgans (6) eine Nullrückstellung des Sekundenanzeigeorgans (1) bewirkt, wenn das erste manuelle Betätigungsorgan (2) sich in der Stellung zur Einstellung des oder der weiteren Zeitanzeigeorgane befindet, und ohne Wirkung auf das Sekundenanzeigeorgan (1) ist, wenn sich das erste manuelle Betätigungsorgan (2) in der neutralen Stellung befindet.

2. Zeigerstellungsvorrichtung nach Anspruch 1, **dadurch gekennzeichnet, dass** der Mechanismus (3) zur Nullrückstellung des Sekundenanzeigeorgans (1) einen Nocken (11), der dazu bestimmt ist, fest mit dem Sekundenanzeigeorgan (1) verbunden zu sein, einen Herzhebel (9), der der Wirkung einer ersten Feder (10) unterworfen ist, die dazu dient, den Herzhebel (9) in Richtung des Nockens (11) zu verschieben, ein erstes Halteorgan (7), das den Herzhebel (9) gegen die Wirkung der ersten Feder (10) hält, wenn das zweite manuelle Betätigungsorgan (6) nicht betätigt wird, und das den Herzhebel (9) nicht hält, wenn das zweite manuelle Betätigungsorgan (6) betätigt wird, und ein zweites Halteorgan (19) umfasst, das den Herzhebel (9) gegen die Wirkung der ersten Feder (10) hält, wenn das erste manuelle Betätigungsorgan (2) sich in der neutralen Stellung befindet, und das den Herzhebel (9) nicht hält, wenn das erste manuelle Betätigungsorgan (2) sich in der Stellung zur Einstellung des oder der weiteren Zeitanzeigeorgane befindet.

3. Zeigerstellungsvorrichtung nach Anspruch 2, **dadurch gekennzeichnet, dass** das erste Halteorgan (7) eine erste Wippe ist, die durch die Betätigung des zweiten manuellen Betätigungsorgans (6) gegen die Wirkung einer zweiten Feder (8) geschwenkt werden kann, wobei diese erste Wippe (7) einen Zapfen (14) umfasst, der in einer Aufnahme (15) des Herzhebels (9) gelegen ist, um den Herzhebel (9) zu halten, wenn das zweite manuelle Betätigungsorgan (6) nicht betätigt wird, und außerhalb der Aufnahme (15) gelegen ist, wenn das zweite manuelle Betätigungsorgan (6) betätigt wird.

4. Zeigerstellungsvorrichtung nach Anspruch 2 oder 3, **dadurch gekennzeichnet, dass** das zweite Halteorgan (19) eine zweite Wippe ist, deren Winkelstellung von der Stellung des ersten manuellen Betätigungsorgans (2) abhängig ist, und dadurch, dass ein Ende (24) dieser zweiten Wippe (19) mit einer Anschlagfläche (26) des Herzhebels (9) zusammenwirkt, um den Herzhebel (9) zu halten, wenn das erste manuelle Betätigungsorgan (2) sich in seiner neutralen Stellung befindet, und nicht mit der Anschlagfläche (26) in Berührung steht, wenn das erste manuelle Betätigungsorgan (2) sich in seiner Stellung zur Einstellung des oder der weiteren Zeitanzeigeorgane befindet.

5. Zeigerstellungsvorrichtung nach Anspruch 4, **dadurch gekennzeichnet, dass** die Anschlagfläche (26) ein im Wesentlichen kreisbogenförmiges Profil aufweist, dessen Mitte mit dem Drehzapfen (25) der zweiten Wippe (19) vereinigt ist, wenn der Herzhebel (9) durch die zweite Wippe (19) gehalten wird.

6. Zeigerstellungsvorrichtung nach Anspruch 5, **dadurch gekennzeichnet, dass** das erste manuelle Betätigungsorgan (2) eine Zwischenstellung zwischen der neutralen Stellung und der Stellung zur Einstellung des oder der weiteren Zeitanzeigeorgane einnehmen kann, und dadurch, dass das Ende (24) der zweiten Wippe (19) in dieser Zwischenstellung des ersten manuellen Betätigungsorgans (2) mit der Anschlagfläche (26) in Berührung ist, um den Herzhebel (9) zu halten.

7. Zeigerstellungsvorrichtung nach Anspruch 6, **dadurch gekennzeichnet, dass** die Zwischenstellung des ersten manuellen Betätigungsorgans (2) eine Stellung zur Einstellung der Datumsanzeige ist.

8. Zeigerstellungsvorrichtung nach einem der Ansprüche 4 bis 7, **dadurch gekennzeichnet, dass** der Nullrückstellungsmechanismus (3) derart gestaltet ist, dass das Ende (24) der zweiten Wippe (19) nach einer Nullrückstellung des Sekundenanzeigeorgans (1) mit einer zweiten Fläche (33) des Herzhebels (9), die der Anschlagfläche (26) benachbart ist, bei einer Verschiebung des ersten manuellen Betätigungsorgans (2) von der Stellung zur Einstellung des oder der weiteren Zeitanzeigeorgane in Richtung der neutralen Stellung zusammenwirkt, um den Herzhebel (9) in seine Ausgangsstellung zurückzubringen.

9. Zeigerstellungsvorrichtung nach einem der Ansprüche 4 bis 8, **dadurch gekennzeichnet, dass** sie ferner einen ersten Hebel (29) umfasst, der durch die zweite Wippe (19) betätigt wird, um eine Unruh (31) der Uhr anzuhalten, wenn das erste manuelle Betätigungsorgan (2) sich in der Stellung zur Einstellung des oder der weiteren Zeitanzeigeorgane befindet.

10. Zeigerstellungsvorrichtung nach einem der Ansprüche 4 bis 9, **dadurch gekennzeichnet, dass** das erste manuelle Betätigungsorgan (2) ein Stift ist, der zwischen der neutralen Stellung und der Stellung zur Einstellung des oder der weiteren Zeitanzeigeorgane axial beweglich ist, und dadurch, dass ferner ein zweiter Hebel (20) vorgesehen ist, der einen Zapfen (21) umfasst, der in einer Auskehlung des Stifts (2) in Eingriff ist, wobei dieser zweite Hebel (20) die zweite Wippe (19) betätigt.

11. Zeigerstellungsvorrichtung nach einem der Ansprüche 2 bis 10, **dadurch gekennzeichnet, dass** der Nocken (11) herzförmig ist.

12. Zeigerstellungsvorrichtung nach einem der Ansprüche 1 bis 11, **dadurch gekennzeichnet, dass** das erste manuelle Betätigungsorgan (2) ein Stift ist, der zwischen der neutralen Stellung und der Stellung zur Einstellung des oder der weiteren Zeitanzeigeorgane axial beweglich ist, und das zweite manuelle Betätigungsorgan (6) ein Druckknopf ist.

13. Zeigerstellungsvorrichtung nach einem der Ansprüche 1 bis 12, **dadurch gekennzeichnet, dass** die anderen Zeitanzeigeorgane Zeiger zur Anzeige der Stunden und der Minuten umfassen, und dadurch, dass das Sekundenanzeigeorgan (1) ein kleiner Zeiger ist, der in Bezug auf die Zeiger, die die Stunden und die Minuten anzeigen, außermittig ist.

14. Uhr, die eine Zeigerstellungsvorrichtung nach einem der Ansprüche 1 bis 13 umfasst.
